# FASCICULE DE BREVET EUROPEEN

(11) **EP 0 968 354 B1**
(45) Date de publication et mention de la délivrance du brevet: **30.01.2002**
(21) Numéro de dépôt: 98914935.6
(22) Date de dépôt: 17.03.1998
(51) Int. Cl.: E21B 43/34, E21B 33/03, B01D 29/05

(54) **DISPOSITIF DE TETE DE PUITS POUR LA RETENTION DES PARTICULES SOLIDES ENTRAINEES PAR LE FLUIDE DE PRODUCTION**
BOHRLOCHKOPFEINRICHTUNG ZUM AUFFANGEN VON DURCH DIE PRODUKTIONSFLÜSSIGKEIT MITGENOMMENEN FESTSTOFFPARTIKELN
WELLHEAD DEVICE FOR RETAINING THE SOLID PARTICLES CARRIED BY THE PRODUCTION FLUID

(30) Priorité: 18.03.1997 FR 9703269
(43) Date de publication de la demande: 05.01.2000
(73) Titulaire: TOTAL, 92800 Puteaux (FR)
(72) Inventeur: BLANCHET, Charles, Soi YMCA Bangkok 10120 (TH)
(74) Mandataire: Jolly, Jean-Pierre
(86) Numéro de dépôt international: FR9800536
(87) Numéro de publication internationale: WO9841732

(56) Documents cités:
- EP-A- 0 136 369
- EP-A- 0 486 976
- WO-A-82/04405
- FR-A- 2 676 088
- US-A- 1 767 958
- US-A- 1 858 241
- US-A- 3 744 565
- US-A- 3 893 918
- US-A- 4 106 562

## Description

La présente invention concerne un dispositif destiné à équiper la tête d'un puits de production d'un fluide, en vue de retenir les particules solides entraînées par ce fluide. L'invention concerne plus particulièrement un dispositif de ce type utilisable sur un puits de production d'hydrocarbures gazeux ou liquides, lors de sa mise en production, par exemple, ou pour le filtrage du fluide de complétion.

Dans des situations variées telles que des perforations à travers le "tubing", le démarrage d'un puits ou de certaines zones d'un puits s'accompagne de la production de débris et, plus généralement, de particules solides. Ceux-ci risquent d'endommager les vannes de l'arbre de production et du collecteur de production, ainsi que l'ensemble des installations parcourues par les fluides en circulation. Par ailleurs, les fluides produits (fluide de complétion, effluent, etc...) doivent être éliminés ou traités alors qu'ils contiennent les débris ou particules présents.

Il serait donc particulièrement avantageux de disposer d'un appareillage apte à assurer la séparation par filtration des fluides produits dans de telles situations, avant même qu'ils ne passent dans les vannes de l'arbre de production, de manière à protéger ainsi les installations empruntées par ces fluides. Il serait ainsi possible de recycler les fluides de complétion et d'envoyer les effluents directement à la production.

Le brevet américain n° 4 106 562 concerne un appareil pour le contrôle du débit en tête d'un puits de production de fluides et de débits comprenant un dispositif pour séparer et accumuler des débris. Le dispositif comprend un boîtier externe constituant une chambre d'accumulation, un conduit d'évacuation communiquant avec la chambre pour permettre le passage des fluides tout en empêchant le passage des débris, et des moyens d'accès pour faciliter l'enlèvement périodique des débris accumulés. L'appareil selon ce brevet est utilisé en particulier pour contrôler le débit de fluides en provenance de puits de production de vapeur d'eau géothermique.

L'invention propose un dispositif destiné à équiper les puits de production en amont des vannes de l'arbre de production, et à retenir les particules solides présentes dans le fluide produit avant qu'il ne passe à travers ces vannes.

A cet effet, l'invention a pour objet un dispositif destiné à équiper la tête d'un puits de production d'un fluide, en amont des vannes traversées par ce fluide, en vue de retenir les particules solides qu'il entraîne, ce dispositif comprenant :
- un carter fermé apte à être rendu solidaire d'un élément de la tête du puits ;
- une chemise fixée de façon étanche sur la paroi interne du corps de production du fluide en amont de la ou des sorties latérales équipées des dites vannes, cette chemise étant séparée de la paroi interne du tube par un premier espace annulaire et faisant saillie à l'intérieur du carter de manière à y conduire le fluide produit par le puits ;
- une cloison cylindrique disposée à l'intérieur du carter autour de la dite chemise, dont elle est séparée par un second espace annulaire, cette cloison prenant appui de façon étanche contre la partie supérieure de la chemise et contre la base du carter et étant disposées de façon telle par rapport à celle-ci que les premier et second espaces annulaires sont en communication ;
- des premiers orifices ménagés dans la partie supérieure de la cloison au-dessus de la chemise, en vue de permettre le passage du fluide amené par celle-ci dans le volume séparant la cloison de la partie externe du carter ;
- des seconds orifices ménagés dans la partie inférieure de la cloison, ces seconds orifices étant séparés de façon étanche de ceux ménagés à la partie supérieure de cette cloison et permettant le passage du fluide depuis le volume séparant la cloison de la partie externe du carter vers le second espace annulaire ;
- et un filtre disposé à l'intérieur du carter à la périphérie de la partie inférieure de la cloison, en regard des seconds orifices, ce filtre étant disposé de façon telle que tout le fluide pénétrant par les premiers orifices de la cloison dans le volume séparant cette cloison de la partie externe du carter traverse le filtre avant de pénétrer dans le second volume annulaire par les seconds orifices de la cloison, les débris et matières solides véhiculés par le fluide produit étant ainsi retenus par le filtre et se déposant par gravité à la base du volume séparant le filtre de la partie externe du carter.

Ce dispositif pourra être monté par tout moyen connu dans la technique sur un élément quelconque de tête de puits, par exemple au-dessus de la vanne de curage de l'arbre de production.

Le filtre pourra être réalisé à partir de tout type de crépine et son maillage sera adapté à la dimension des particules solides que l'on désire éliminer. Il sera de préférence démontable.

Un perçage sera avantageusement prévu à la partie inférieure du carter pour éliminer les débris et particules solides accumulés à la base du volume séparant la cloison de la partie externe du carter.

Celui-ci pourra aussi être équipé de tout organe auxiliaire de mesure, par exemple de manomètres permettant de vérifier la pression avant de démarrer les opérations et avant le démontage des équipements.

Des oreilles de levage pourront être prévues sur le carter pour faciliter la manutention du dispositif.

Une forme de réalisation de celui-ci va être décrite ci-après plus en détail, à titre d'exemple, en référence à la figure unique du dessin annexé, qui est une vue d'une tête de puits équipée d'un dispositif conforme à l'invention, partiellement en élévation et partiellement en coupe axiale verticale.

On voit sur ce dessin que, sur la paroi interne du corps de production 1, en amont de la sortie latérale 2 que ce fluide doit emprunter, est fixée une chemise 3, qui fait saillie en dehors de l'extrémité supérieure du corps 1, à l'intérieur d'un carter 4. Ce carter 4 comprend un corps cylindrique 5, coaxial à la chemise 3, une base 6, solidaire du corps 5, et un couvercle amovible 7, coiffant le corps 5. La chemise 3 est séparée du corps 1 par un premier espace annulaire 8, communiquant avec la sortie latérale 2.

Une cloison cylindrique 9 est disposée à l'intérieur du carter 4, à la périphérie de la chemise 3 et coaxialement à celle-ci, dont elle est séparée par un second espace annulaire 10, communiquant avec le premier espace annulaire 8. Cette cloison 9 fait saillie, d'une part, à l'extérieur de la base 6 du carter 4, afin de permettre la fixation du dispositif sur la tête du puits, et, d'autre part, à l'extérieur du couvercle'7, pour permettre également la fixation de celui-ci sur le corps 5, comme il sera expliqué ci-après.

La cloison 9 est percée de premiers orifices 11, au-dessus de l'extrémité supérieure de la chemise 3, de manière à laisser passer dans l'espace séparant la cloison 9 du corps 5 le fluide amené par la chemise 3 dans le carter 4. A sa partie inférieure, la cloison 9 est percée de seconds orifices 12, destinés à permettre le passage du fluide dans le second espace annulaire depuis l'espace séparant la cloison 9 du corps 5.

Un filtre 13 est disposé dans le carter 4 à l'extérieur de la cloison cylindrique 9, coaxialement à celle-ci, et en regard des seconds orifices 12. Ce filtre 13 prend appui de façon étanche contre la base 6 du carter 4 et/ou la partie contiguë de la cloison 9 et contre la partie médiane de cette cloison entre les orifices 11 et 12. Il peut être maintenu en position de façon amovible à l'aide de colliers l'enserrant autour de portions saillantes de la cloison 9, contre lesquelles il prend appui. Avant de pénétrer par les orifices 12 dans le second espace annulaire 10 et d'être évacué par la dérivation 12, le fluide produit par le puits traverse ainsi nécessairement le filtre 13, qui retient les particules solides qu'il peut véhiculer. Celles-ci se déposent en 14, sur le fond du carter 4, et peuvent être évacuées par une purge 15 prévue à la partie inférieure du corps 5. Comme indiqué ci-dessus, le maillage du tamis 13 est naturellement adapté à la dimension des particules solides à éliminer.

Le dispositif peut être fixé par tout moyen connu dans la technique sur un organe 16 de la tête de puits. Dans la forme de réalisation décrite, l'organe 16 comporte une partie filetée extérieurement, sur laquelle est vissé un écrou 17, qui prend appui sur un bride de l'extrémité inférieure de la cloison 9, au-dessous de la base 6.

De façon analogue, un écrou 18, vissé sur une partie filetée 19 de l'extrémité supérieure de la cloison 9, à l'extérieur du couvercle 7, prend appui sur celui-ci et le maintient en appui sur le corps 5 du carter 4.

L'écrou 18 sollicite en outre une partie saillante 6a de la base 6 du carter 4 en appui contre un épaulement ou une bride de la partie de la cloison 9.

Comme représenté, un raccord 20, muni d'un obturateur, peut être prévu à l'extrémité supérieure de la cloison 9.

Le dispositif conforme à l'invention est donc d'une grande simplicité et agit par un processus purement mécanique, ce qui le rend particulièrement bien adapté à une utilisation dans les conditions sévères d'exploitation des puits de production d'hydrocarbures.

## Revendications

1. Dispositif destiné à équiper la tête d'un puits de production d'un fluide, en amont des vannes traversées par ce fluide, en vue de retenir les particules solides qu'il entraîne, ce dispositif comprenant :
- un carter fermé (4) apte à être rendu solidaire d'un élément (16) de la tête du puits ;
- une chemise (3) apte à être fixée de façon étanche sur la paroi interne du corps (1) de production du fluide en amont de la ou des sorties latérales (2) équipées des dites vannes, cette chemise (3) étant séparée de la paroi interne du corps (1) par un premier espace annulaire (8) et faisant saillie à l'intérieur du carter (4) de manière à y conduire le fluide produit par le puits ;
- une cloison cylindrique (9) disposée à l'intérieur du carter (4) autour de la dite chemise (3), dont elle est séparée par un second espace annulaire (10), cette cloison (9) prenant appui de façon étanche contre la partie supérieure de la chemise (3) et contre la base du carter et étant disposées de façon telle par rapport à celle-ci que les premier et second espaces annulaires (8,10) sont en communication ;
- des premiers orifices (11) ménagés dans la partie supérieure de la cloison (9) au-dessus de la chemise (3), en vue de permettre le passage du fluide amené par celle-ci dans le volume séparant la cloison (9) de la partie externe (5) du carter ;
- des seconds orifices (12) ménagés dans la partie inférieure de la cloison (9), ces seconds orifices (12) étant séparés de ceux ( 11 ) ménagés à la partie supérieure de cette cloison et permettant le passage du fluide depuis le volume séparant la cloison (9) de la partie externe (5) du carter (4) vers le second espace annulaire (10) ;
- et un filtre (13) disposé à l'intérieur du carter (4) à la périphérie de la partie inférieure de la cloison (9), en regard des seconds orifices (12), ce filtre (13) étant disposé de façon telle que tout le fluide pénétrant par les premiers orifices (11) de la cloison dans le volume séparant cette cloison de la partie externe (5) du carter traverse le filtre (13) avant de pénétrer dans le second volume annulaire (10) par les seconds orifices (12) de la cloison, les débris et matières solides véhiculés par le fluide produit étant ainsi retenus par le filtre (13) et se déposant par gravité à la base du volume séparant le filtre (13) de la partie externe (5) du carter.

2. Dispositif selon la revendication 1, **caractérisé en ce que** le filtre (13) prend appui de façon étanche contre la base du carter (4) et/ou la partie contiguës de la cloison (9) et contre une partie de cette cloison intermédiaire entre les premiers orifices (11) et les seconds orifices (12).

3. Dispositif selon l'une des revendications 1 et 2, **caractérisé en ce que** le filtre (13) est monté de façon amovible sur la cloison (9).

4. Dispositif selon l'une des revendications 1 à 3, **caractérisé en ce qu'**une purge (15) est prévue à la base du carter (4) pour évacuer les particules solides retenues par le filtre (13) et déposées sur la base (6) du carter.

5. Dispositif selon l'une des revendications 1 à 4, **caractérisé en ce que** la cloison (9) fait saillie en dehors du carter (4) au-dessous de la base (6) de celui-ci et est apte à être rendu rigidement solidaire d'un élément (16) de la tête de puits.

6. Dispositif selon la revendication 5, **caractérisé en ce que** l'élément (16) de la tête de puits comporte une partie filetée sur laquelle est vissé un écrou (17) qui prend appui sur une bride de la partie de la cloison (9) faisant saillie au-dessous du carter (4).

7. Dispositif selon l'une des revendications 1 à 6, **caractérisé en ce que** la cloison (9) fait saillie en dehors du carter (4) au dessus d'un couvercle (7) coiffant le corps (5) du carter, et **en ce qu'**un écrou (18), vissé sur une portion filetée (19) de la partie saillante de la cloison (9), prend appui sur la face externe du couvercle (7) pour le maintenir en position.

8. Dispositif selon les revendications 6 et 7 en combinaison, **caractérisé en ce que** la base (6) du carter (4) comporte une partie (6a) saillante extérieurement, qui vient en appui sur un épaulement ou une bride de la partie de la cloison (9) faisant saillie au-dessous du carter (4), sous la sollicitation de l'écrou (18) de fixation du couvercle (7).

## Patentansprüche

1. Vorrichtung, die zum Bestücken des Kopfes eines Fluidförderbohrloches stromaufwärts der von diesem Fluid durchströmten Schützen bzw. Ventile dient, um die von dem Fluid mitgeführten Feststoffpartikel zurückzuhalten, wobei die Vorrichtung folgendes umfaßt:
- ein geschlossenes Gehäuse (4), das dazu ausgelegt ist, mit einem Element (16) des Bohrlochkopfes fest verbunden zu werden,
- eine Einlage (3), die dazu ausgelegt ist, dichtend auf der Innenwand des Fluidförderkörpers (1) stromaufwärts der mit den Schützen bzw. Ventilen bestückten seitlichen Austrittsöffnung(en) (2) angebracht zu werden, wobei die Einlage (3) durch einen ersten ringförmigen Raum (8) von der Innenwand des Körpers (1) getrennt ist und in das Innere des Gehäuses (4) ragt, um das von dem Bohrkopf geförderte Fluid dorthin zu leiten,
- eine zylindrische Trennwand (9), die im Inneren des Gehäuses (4) um die Einlage (3) angeordnet ist, von der sie durch einen zweiten ringförmigen Raum (10) getrennt ist, wobei die Einlage (9) den oberen Abschnitt der Einlage (3) und die Basis des Gehäuses dichtend beaufschlägt und in Bezug auf die Basis des Gehäuses derart angeordnet ist, daß der erste und der zweite ringförmige Raum (8, 10) miteinander in Verbindung stehen,
- erste Öffnungen (11), die in dem oberen Abschnitt der Trennwand (9) oberhalb der Einlage ausgebildet sind, um den Durchtritt des von der Einlage (3) geleiteten Fluids in das die Trennwand (9) von dem externen Abschnitt (5) des Gehäuses trennende Volumen zu gestatten,
- zweite Öffnungen (12), die in dem unteren Abschnitt der Trennwand (9) ausgebildet sind, wobei diese zweiten Öffnungen (12) von denjenigen (11), die in dem oberen Abschnitt dieser Trennwand ausgebildet sind, getrennt sind und den Durchtritt des Fluids von dem die Trennwand (9) von dem externen Abschnitt des Gehäuses (4) trennenden Volumen zu dem zweiten ringförmigen Raum (10) gestatten,
- und einen Filter (13), der im Inneren des Gehäuses (4) am Umfang des unteren Abschnitts der Trennwand (9) auf die zweiten Öffnungen (12) ausgerichtet angeordnet ist, wobei der Filter (13) derart angeordnet ist, daß das Fluid, das durch die ersten Öffnungen (11) der Trennwand in das diese Trennwand von dem äußeren Abschnitt (5) des Gehäuses trennende Volumen durchtritt, Fluid den Filter (13) passiert, bevor es durch die zweiten Öffnungen (12) der Trennwand in das zweite ringförmige Volumen (10) eintritt, wobei die von dem geförderten Fluid mitgeführten Rückstände und Feststoffe von dem Filter (13) zurückgehalten werden und sich schwerkraftbedingt an der Basis des den Filter (13) von dem externen Abschnitt (5) des Gehäuses trennenden Volumens niedersetzen.

2. Vorrichtung nach Anspruch 1, **dadurch gekennzeichnet, daß** der Filter (13) die Basis des Gehäuses (4) und/oder den anschließenden Abschnitt der Trennwand (9) und einen Zwischenabschnitt dieser Trennwand zwischen den ersten Öffungen (11) und den zweiten Öffnungen (12) dichtend beaufschlägt.

3. Vorrichtung nach einem der Ansprüche 1 und 2, **dadurch gekennzeichnet, daß** der Filter (13) lösbar auf der Trennwand (9) angebracht ist.

4. Vorrichtung nach einem der Ansprüche 1 bis 3, **dadurch gekennzeichnet, daß** an der Basis des Gehäuses (4) eine Entleerung (15) zum Austragen der von dem Filter (13) zurückgehaltenen und an der Basis (6) des Gehäuses abgelagerten Feststoffpartikel vorgesehen ist.

5. Vorrichtung nach einem der Ansprüche 1 bis 4, **dadurch gekennzeichnet, daß** die Trennwand (9) über das Gehäuse (4) unterhalb dessen Basis (6) hinausragt und dazu ausgelegt ist, mit einem Element (16) des Bohrlochkopfes fest und starr verbunden zu werden.

6. Vorrichtung nach Anspruch 5, **dadurch gekennzeichnet, daß** das Element (16) des Bohrlochkopfes einen mit einem Gewinde versehenen Abschnitt aufweist, auf dem eine Mutter aufgeschraubt ist, die einen Flansch des unterhalb des Gehäuses (4) vorstehenden Abschnitts der Trennwand (9) beaufschlägt.

7. Vorrichtung nach einem der Ansprüche 1 bis 6, **dadurch gekennzeichnet, daß** die Trennwand (9) oberhalb eines den Körper (5) des Gehäuses abdeckenden Deckels (7) über das Gehäuse (4) hinausragt und daß eine Mutter (18), die auf einem mit einem Gewinde versehenen Abschnitt (19) des vorstehenden Abschnitts der Trennwand (9) aufgeschraubt ist, die Außenseite des Deckels (7) beaufschlägt, um diesen in Position zu halten.

8. Vorrichtung nach den Ansprüchen 6 und 7 in Kombination, **dadurch gekennzeichnet, daß** die Basis (6) des Gehäuses (4) einen nach außen abstehenden Abschnitt (6a) umfaßt, der unter der Beanspruchung der Feststellmutter (18) der Abdekkung (7) eine Schulter oder einen Flansch eines Abschnitts der Trennwand (9) beaufschlägt, der unterhalb des Gehäuses (4) vorsteht.

## Claims

1. A device designed for equipping a fluid production wellhead, upstream of the valves through which this fluid passes, with a view to retaining the solid particles entrained thereby, this device comprising:
- a closed casing (4) capable of being firmly connected with a wellhead member (16);
- a jacket (3) capable of being fixed in leakproof manner on the inner wall of the fluid production body (1) upstream of the lateral outlet(s) (2) equipped with said valves, said jacket (3) being separated from the inner wall of the body (1) by a first annular space (8) and projecting inside the casing (4) in such a way as to conduct the fluid produced by the well;
- a cylindrical partition (9) disposed inside the casing (4) about said jacket (3), from which it is separated by a second annular space (10), said partition (9) resting in leakproof manner against the upper part of the jacket (3) and against the base of the casing and being disposed in such a way, relative thereto, that the first and second annular spaces (8, 10) are in communication;
- first openings (11) formed in the upper part of the partition (9) above the jacket (3), with a view to allowing passage of the fluid carried thereby into the volume separating the partition (9) from the outer part (5) of the casing;
- second openings (12) formed in the lower part of the partition (9), these second openings (12) being separated from those (11) formed in the upper part of said partition and allowing passage of the fluid from the volume separating the partition (9) from the outer part (5) of the casing (4) to the second annular space (10);
- and a filter (13) disposed inside the casing (4) at the periphery of the lower part of the partition (9), opposite the second openings (12), this filter (13) being disposed in such a way that all the fluid entering through the first openings (11) in the partition into the volume separating said partition from the outer part (5) of the casing passes through the filter (13) before entering into the second annular volume (10) through the second openings (12) in the partition, the debris and solid matter entrained by the fluid produced being thus retained by the filter (13) and being deposited by gravity on the base of the volume separating the filter (13) from the outer part (5) of the casing.

2. A device according to claim 1, **characterised in that** the filter (13) rests in leak-proof manner against the base of the casing (4) and/or the contiguous part of the partition (9) and against part of said intermediate partition between the first openings (11) and the second openings (12).

3. A device according to one of claims 1 and 2, **characterised in that** the filter (13) is mounted detachably on the partition (9).

4. A device according to one of claims 1 to 3, **characterised in that** a drain (15) is provided at the base of the casing (4) for evacuating the solid particles retained by the filter (13) and deposited on the base (6) of the casing.

5. A device according to one of claims 1 to 4, **characterised in that** the partition (9) projects outside the casing (4) beneath the base (6) thereof and is capable of being firmly connected with a wellhead member (16).

6. A device according to claim 5, **characterised in that** the wellhead member (16) comprises a threaded portion on which is threaded a nut (17) which rests on a flange of the part of the partition (9) projecting beneath the casing (4).

7. A device according to one of claims 1 to 6, **characterised in that** the partition (9) projects outside the casing (4) above a lid (7) covering the body (5) of the casing, and **in that** a nut (18), screwed onto a threaded portion (19) of the projecting part of the partition (9), rests on the outer face of the lid (7) to hold it in position.

8. A device according to claims 6 and 7 taken together, **characterised in that** the base (6) of the casing (4) comprises a portion (6a) projecting externally, which comes to rest on a shoulder or flange of the part of the partition (9) projecting beneath the casing (4), under the stress from the nut (18) securing the lid (7).
